# EUROPÄISCHE PATENTSCHRIFT

(11) **EP 0 246 251 B1**
(45) Veröffentlichungstag und Bekanntmachung des Hinweises auf die Patenterteilung: **03.01.1990**
(21) Anmeldenummer: 86906261.2
(22) Anmeldetag: 19.11.1986
(51) Int. Cl.: G05F 3/04, H02H 9/00, H02J 3/01

(54) **EINRICHTUNG ZUR BEREITSTELLUNG EINER GEFILTERTEN UND STABILISIERTEN NETZSPANNUNG**
INSTALLATION FOR PROVIDING A FILTERED AND STABILIZED MAINS VOLTAGE
INSTALLATION POUR L'ETABLISSEMENT D'UNE TENSION DE RESEAU FILTREE ET STABILISEE

(30) Priorität: 23.11.1985 CH 4982/85
(43) Veröffentlichungstag der Anmeldung: 25.11.1987
(73) Patentinhaber: JOHO, Reinhard, CH-5024 Küttigen (CH)
(72) Erfinder: JOHO, Reinhard, CH-5024 Küttigen (CH)
(86) Internationale Anmeldenummer: CH8600159
(87) Internationale Veröffentlichungsnummer: WO8703392

(56) Entgegenhaltungen:
- US-A- 3 153 187

## Beschreibung

Die Erfindung betrifft eine Einrichtung zur Bereitstellung einer gefilterten und stabilisierten Netzspannung, die Einrichtung ist zwischen Netz und Verbraucher geschaltet. Unter Netzen werden im folgenden nur Wechselspannungsnetze verstanden.

Einrichtungen dieser Art finden ein breites Anwendungsspektrum, von der flackerfreien Beleuchtung bis hin zum störungsfreien Betrieb von Computern.

Einrichtungen zur Stabilisierung der Netzspannung sind bekannt, z. B. in Form von selbstregulierenden Autotransformatoren oder magnetischen Spannungskonstanthaltem. Bei selbstregulierenden Autotransformatoren wird zur Netzspannung eine transformatorisch erzeugte Hilfsspannung addiert oder subtrahiert, in modernen Anlagen meist mit einer Vielzahl von ventilgesteuerten Transformatoranzapfungen. Die Einrichtung hat den Vorteil eines guten Wirkungsgrades. Nachteilig wirkt sich ihr Unvermögen aus, transiente Vorgänge mit Zeitkonstanten kleiner als eine halbe Netzspannungsperiode auszuregulieren, sie sind daher ohne Zusatzbeschaltung auch nicht in der Lage, Oberschwingungen aus dem Netz abzublocken. Die Einrichtung kann auch keine stärkeren Netzspannungseinbrüche ausregulieren. Magnetische Spannungskonstanthalter sind in der Lage, langsame bis schnelle Netzspannungsschwankungen auszuregulieren, ausserhalb eines vom Funktionsprinzip vorgegebenen Netzspannungsfensters verlieren sie aber ihre Regulierfähigkeit, Netzspannungsausfälle können nur sehr kurzzeitig überbrückt werden. Verbraucherseitige Laststösse werden nur beschränkt ausreguliert, es besteht auch eine gewisse Gefahr von selbsterregten Schwingungen in Wechselwirkung mit Netz- oder Verbraucherreaktanzen.

Aus der US-A-3153187 ist eine Einrichtung zur Stabilisierung der Verbraucherspannung bekannt, bei der eine transistorisierte Komplementärstufe, gesteuert von einem zur Netzspannung synchronisierten Idealnetzspannungssignal, seriell auf die Verbraucherspannung reguliert. Die Komplementärstufe bezieht ihre Arbeitsspannung aus der pulsierenden momentanen Differenz von Netzspannung zu Verbraucherspannung, wobei für Funktionieren der Schaltung die Netzspannung betragsmässig in jedem Moment ausreichend über der Verbraucherspannung liegen muss, was sich auf den Wirkungsgrad der Schaltung nachteilig auswirkt. Starke Netzspannungseinbrüche werden nicht ausreguliert.

Die erfindungsgemässe Einrichtung erhält demgegenüber die Aufgabe, folgende vorteilhafte Eigenschaften in sich zu vereinen :
1. Stabilisierte Ausgangsspannung
2. Abblocken von Netz- Oberschwingungen und -Störimpulsen
3. Breitbandig niederimpedante Quellenimpedanz an den Ausgangsklemmen der Einrichtung
4. Ueberbrücken von vorübergehenden Netzspannungseinbrüchen
5. Guter Wirkungsgrad der Einrichtung.

Die Aufgabe wird durch die im Patentanspruch gekennzeichnete Einrichtung gelöst Vorteilhafte Ausgestaltungen der Erfindung sind in den Unteransprüchen gekennzeichnet.

Ausgegangen wird vom Gedanken einer Einrichtung, in der die Netzspannung durch serielle Spannungsregelung auf den Wert einer Idealnetzspannung gebracht wird, indem eine zur Netzspannung addierte Korrekturspannung kontinuierlich die Differenz zwischen Idealnetzspannung und Netzspannung aufbringt. Dies wird gemäss dem Patentanspruch mit einer transistorisierten Gegentakt-Komplementärschaltung bewerkstelligt, wobei ein Idealnetzspannungsabbild, das in Phasendeckung zur Netzspannung liegt, zwischen dem gemeinsamen Steueranschluss der Transistoren und einem ersten Leiter des Netzes, z. B. dem Nulleiter, anliegt, und wobei die Gleichspannungsspelsung der Komplementärschaltung aus dem selben Netz erzeugt wird, der Speisungs-Mittelpunkt mit einem zweiten Leiter des Netzers, z. B. dem Polleiter, verbunden ist und der Ausgang der Komplementärschaltung mit dem korrespondierenden zweiten Leiter der Verbraucher verbunden ist. Diese Schaltungsanordnung erfüllt die Punkte 1, 2 und 3 des Aufgabenkatalogs.

In der so erzielten Schaltungsanordnung besteht aber eine Konfliktsituation zwischen ausreichendem Korrekturspannungshub und gutem Wirkungsgrad, d. h. zwischen den Punkten 4 und 5 des Aufgabenkatalogs, da die Verluste der Einrichtung im wesentlichen aus dem Produkt von maximalem Korrekturspannungshub und Verbraucherstrom gebildet werden.

Der Kem der Erfindung liegt nun darin, eine zweite, mit höherer Speisespannung arbeitende Komplementärschaltung parallel zur ersten zu schalten, die automatisch im Einsatz ist, solange die erste Komplementärschaltung ausgesteuert ist. Die im Normalbetrieb anfallenden Kleinstörungen, wie Oberschwingungen im Netz, kleinere Laststösse und Netzspannungsverzerrungen werden mit der ersten Komplementärschaltung ausreguliert, die dazu mit geringer Gleichspannungsversorgung auskommt und demzufolge kleine elektrische Verluste aufweist Seltene grosse Netzspannungssprünge werden von der zweiten, mit grösserer, kondensatorgestützten Versorgungsspannung arbeitenden Komplementärschaltung übernommen und beeinträchtigen wegen der beschränkten Dauer ihres Auftretens, den guten Wirkungsgrad der Einrichtung nur unwesentlich. Das Abkoppeln der zweiten Komplementärschaltung während Normalbetrieb wird durch ein betragsmässiges Anheben der Schwellenspannung in der Eingangskennlinie der Transistoren gegenüber den Transistoren der ersten Komplementärschaltung erreicht Dies wird entweder durch Transistoren mit verschiedenen Eingangskennlinien oder durch Kennlinienverschiebung mit Vorspannung realisiert. Um den Korrekturspannungshub der zweiten Komplementärschaltung nicht zu behindern, müssen in die Speisespannungszuleitungen der ersten Komplementärschaltung Seriedioden eingeschaltet werden.

Im folgenden wird die Erfindung anhand der Beschreibung und eines Ausführungsbeispiels näher erläutert.

Die Figur zeigt eine Schaltungsanordnung der erfindungsgemässen Einrichtung. An den Anschlüssen P, N erfolgt der Anschluss an das Netz, an den Anschlüssen P1, Ni werden die zu schüttzenden Verbraucher angeschlossen. Die Schalter 1 und 2 werden vorerst in geöffneter Stellung angenommen.

Die Verbindung zwischen Netzpolleiter P und Verbraucherpolleiter PI erfolgt im Normalbetrieb über die Gegentakt- Komplementärschaltung der Querfeldtransistoren 3 und 4. Der Verbraucherstrom fliesst dabei, je nach Polarität, über den Ladekondensator 5 bzw. 6, die Anodenseriediode 7 bzw. 8 und den n- Kanal-Querfeldtransistor 3 bzw. p- Kanal-Querfeldtransistor 4. Die Speisung der Ladekondensatoren 5, 6 wird dabei über Dioden 9, 10 und den Autotransformator 11 bewerkstelligt. Die Anspeisung der Gitteranschlüsse der Transistoren erfolgt leistungslos von einem Idealnetzspannungsabbild, hier erzeugt durch einen gedämpften Parallelschwingkreis 12, der auf Netzfrequenz abgestimmt ist und mit seiner Induktivität über den einstellbaren Widerstand 13 transformatorisch an das Netz angekoppelt ist. Der Widerstand 13 wird bevorzugt so eingestellt, dass die Spannung am Schwingkreis gleich dem Grundschwingungsanteil der Netzspannung ist. Ueber das Stellglied 14 kann zur Verkleinerung der Uebemahmeverzerrungen in bekannter Weise die Gittervorspannung der Transistoren 3, 4 in die Nähe der Schwellenspannung gelegt werden, nötigenfalls temperaturkompensiert.

Die mit grösserer Betriebsspannung arbeitende zweite Gegentaktkomplementärschaltung mit den Querfeldtransistoren 15, 16 liegt parallel zur ersten. Die Vergrösserung der Gitter- Schwellenspannung der Transistoren 15, 16 erfolgt über zwei weitere Anschlösse im Stellglied 14, die Differenz der Schwellenspannung korrespondierender Transistoren 3, 15 bzw. 4, 16 beträgt je nach Steilheit und Temperaturabhängigkeit ein bis einige Volt.

Bei Ansprechen der Transistoren 15, 16 werden die Potentiale der Anoden der Transistoren 3, 4 mitgerissen, mithilfe der nunmehr sperrenden Anodenseriedioden 7, 8 sind aber die Ladekondensatoren 5, 6 abgekoppelt, d. h. es können keine Rückströme aus der zweiten Komplementärschaltung in die Ladekondensatoren der ersten Komplementärschaltung fliessen.

Die Ladekondensatoren 17, 18 der zweiten Gegentakt-Komplementärschaltung werden über die Dioden 19, 20 aus dem Autotransformator 11 gespiesen. Ihre Ladespannung kann auch grösser als die Amplitude der Netzspannung gewählt werden, sodass die zweite Komplementärschaltung auch bei Totalausfall der Netzspannung aus der gespeicherten Energie der Kondensatoren 17, 18 die Versorgung der Verbraucher sicherstellen kann. Diese Betriebsart bedingt zwar, dass die von der Einrichtung her gesehene Netz-Quellenimpedanz bei Ausfall der Netzspannung klein bleibt, was aber wegen der meist starken Vermaschung des Netzes für die überwiegende Zahl der Anwendungen zutrifft.

Die Spannungsbegrenzungselemente 21 schützen die Gitteranschlüsse der Transistoren vor allfälligen Ueberspannungen.

Die Schalter 1, 2 gewährleisten ein störungsfreies Ein- und Ausschalten der Einrichtung. Sie werden im wesentlichen vom Minimalspannungswächter 22 über das Verzögerungsglied 23 betätigt und sind bei nicht aktivierter Einrichtung in geschlossener Position. Die Einschaltverzögerung t_{d°"} deckt die Ladezeit der Kondensatoren 5, 6 und 17, 18 und die Einschwingzeit des Schwingkreises 12 ab. Die Ausschaltverzögerung 100ft ist für die Dauer des Stützbetriebes der Einrichtung bei Unterschreitung der Minimalnetzspannung verantwortlich und richtet sich im wesentlichen nach der Speicherkapazität der Kondensatoren 17, 18 und den Dämpfungsverhältnissen im Schwingkreis 12. Ueber die individuellen Verzögerungsglieder 24 und 25 wird gewährleistet, dass Schalter 1 immer vor Schalter 2 öffnet und Schalter 2 vor Schalter 1 schliesst, damit die Komplementärschaltungen nie im Kurzschlussbetrieb arbeiten.

Ein induktivitätsarmer Kondensator 26, der parallel zu den Netzanschlüssen liegt, sorgt für eine Verkleinerung der Netzimpedanz und der Flankensteilheit von Netzspannungsstörungen.

Die Erzeugung der Idealnetzpannung im gedämpften Parallelschwingkreis 12 ergibt eine transiente Stabilisierung der Ausgangsspannung der Einrichtung. Die Zeitkonstante richtet sich nach der Güte des Schwingkreises und liegt im Bereich 10 msec ... 2 sec. Eine künstliche Vergrösserung dieser Zeitkonstante, vor allem bei Netzspannungsausfall, lässt sich dadurch erreichen, dass die Anregung des Schwingkreises über den Widerstand 13 während der Zeit der Unterschreitung einer Minimalnetzspannung automatisch vom Polleiter P des Eingangs auf den Polleiter PI des Ausgangs umgeschaltet wird. Die Idealnetzspannung kann auch auf elektronischem Weg erzeugt werden und z. B. unabhängig von der aktuellen Netzspannung auf konstantem Wert entsprechend dem Nominalwert der Netzspannung gehalten werden. Die erste Gegentakt-Komplementärschaltung mit den Transistoren 3, 4 würde in diesem Falle für permanente Korrektur auf konstante Ausgangsspannung sorgen.

Die Ladespannung der Kondensatoren 5, 6 der ersten Komplementärschaltung liegt bevorzugt zwischen 5 und 25 % der Netzspannungsamplitude, diejenige der Kondensatoren 17, 18 der zweiten Komplementärschaltung kann bis zum zweifachen Betrag des Scheitelwertes der Netzspannung betragen. Zur Begrenzung von Einschaltstromstössen können die netzseitigen Speiseleitungen der Kondensatoren 17, 18 mit strombegrenzenden Elementen versehen werden.

Die Einrichtung kann gegen Oeffnen des Eingangskreises, z. B. durch versehentliches Ziehen des Netzsteckers der Einrichtung geschützt werden, indem ein Minimalstromwächter in der Netzzuleitung die Einrichtung durch Schliessen der Schalter 1, 2 ausschaltet, wenn der minimale Eigenstrombedarf der Einrichtung unterschritten wird. Damit dieser Schutz im seltenen Fall von Netzspannungsausfall und gleichzeitig keinen angeschlossenen Verbrauchern nicht versehentlich anspricht, muss über den Ein- oder Ausgangsklemmen der Einrichtung für minimalen Laststrom ein hochohmiger Lastwiderstand geschaltet werden.

Als Variante kann die beschriebene Schaltungsanordnung auch auf niedrigerem Spannungsniveau als Netzspannung arbeiten, indem sie ein-und ausgangsseitig einen Transformator aufweist, wovon vorzugsweise mindestens einer als Isoliertransformator ausgeführt wird.

Die beschriebene erfindungsgemässe Einrichtung erfüllt alle fünf in der Einleitung geforderten Punkte mit einem minimalen Aufwand.

## Patentansprüche

1. Einrichtung zur Bereitstellung einer gefilterten und stabilisierten Netzspannung, wobei die Einrichtung zwischen Netz und Verbraucher liegt und aus einer Schaltungsanordnung nach dem Prinzip der seriellen Spannungsregelung besteht, dadurch gekennzeichnet, dass ein spannungsmässig stabilisiertes Idealnetzspannungsabbild in Phasendeckung zur Netzspannung erzeugt wird und zwischen einem ersten Leiter (N) des Netzes und den Steueranschlüssen zweier parallel arbeitenden, gleichspannungsgespiesenen Gegentakt-Komplementärtransistorschaltungen angelegt wird, deren Speisung aus dem selben Netz erfolgt und die mit ihren Speisungs-Mittelpunkten mit einem zweiten Leiter (P) des Netzes und mit ihren Transistorausgängen mit einem korrespondierenden zweiten Leiter der Verbraucher (P1) verbunden sind, wobei die erste Komplementärschaltung (3, 4) mit niedriger Speisespannung zur Korrektur kleiner Störungen dauernd und mit kleinem Verlust arbeitet, und die zweite Komplementärschaltung (15, 16) mit höherer Speisespannung durch eine Eingangskennlinienverschiebung in Richtung grösserer Betrag der Schwellenspannung nur dann zum Arbeiten kommt, solange die erste Komplementärschaltung ausgesteuert ist, und wobei in den Speiseleitungen der ersten Komplementärschaltung zur Vermeidung von Rückströmen Seriedioden (7, 8) angeordnet sind.

2. Einrichtung nach Anspruch 1, dadurch gekennzeichnet, dass die Gleichspannungsversorgungen der Komplementärschaltungen kondensatorgestützt sind und dass die Laderspannung der Kondensatoren (5, 6) der ersten Komplementärschaltung zwischen 5 und 25 % der Netzspannungsamplitude und die der Kondensatoren (17, 18) der zweiten Komplementärschaltung bis zu 200 % der Netzspannungsamplitude beträgt.

3. Einrichtung nach Anspruch 1, dadurch gekennzeichnet, dass als Transistoren n- und p-Kanal-Querfeldtransistoren verwendet werden.

4. Einrichtung nach Anspruch 1, dadurch gekennzeichnet, dass das Idealnetzspannungsabbild transient amplitudenstabilisiert ist und mit einer Zeitkonstante zwischen 10 msec und 2 sec der Netzspannung stetig nachgeführt wird.

5. Einrichtung nach Anspruch 4, dadurch gekennzeichnet, dass das Idealnetzspannungsabbild in einem gedämpften Parallelschwingkreis (12) erzeugt wird, der auf Netzfrequenz abgestimmt ist und dessen Induktivität über einen einstellbaren Widerstand (13) aus dem Netz transformatorisch so angeregt wird, dass die Spannung am Schwingkreis gleich dem Grundschwingungsanteil der Netzspannung ist.

6. Einrichtung nach Anspruch 5, dadurch gekennzeichnet, dass bei Unterschreiten einer minimalen Netzspannungs die transformatorische Anregung des Parallelschwingkreises (12) vom zweiten Leiter des Netzes (P) automatisch auf den Korrespondierenden zweiten Leiter der Verbraucher (P1) umgeschaltet wird.

7. Einrichtung nach Anspruch 1, dadurch gekennzeichnet, dass mit einem am Eingang der Einrichtung parallel zum Netz geschalteten induktivitätsarmen Kondensator (26) die Netz-Quellenimpedanz dynamisch verkleinert wird.

8. Einrichtung nach Anspruch 1, dadurch gekennzeichnet, dass ein die Netzspannung überwachender Minimalspannungswächter (22) bei Ueberschreiten der Minimalspannungsgrenze mit einer ersten Zeitverzögerung einen ersten Schalter (1), der die Komplementärschaltungen kurzschliesst, öffnet und unmittelbar danach mit einem zweiten Schalter (2) die Steueranschlüsse der Transistoren von Netzspannung auf Idealnetzspannung unterbrechungsfrei umschaltet, und dass bei Unterschreiten der Minimalspannungsgrenze der Minimalspannungswächter (22) mit einer zweiten Zeitverzögerung entsprechend der möglichen Spannungsstützzeit der Einrichtung den zweiten Schalter (2) schliesst und unmittelbar danach auch den ersten Schalter (1) schliesst.

9. Einrichtung nach Anspruch 8, dadurch gekennzeichnet, dass ein Minimalstromwächter in der Netzzuleitung die Einrichtung durch Schliessen der Schalter (1, 2) ausschaltet, wenn der minimale Eigenstrombedarf der Einrichtung unterschritten wird, wobei ein hochohmiger Lastwiderstand über den Ein- oder Ausgangsklemmen der Einrichtung für minimalen Laststrom im Falle keiner angeschlossener Verbraucher und Netzspannungsausfall sorgt.

10. Einrichtung nach Anspruch 1, dadurch gekennzeichnet, dass ein- und ausgangsseitig Transformatoren eingefügt sind, die das Spannungsniveau in der Einrichtung herabsetzen, wobei mindestens einer der Transformatoren als lsoliertransformator ausgebildet ist.

## Claims

1. Installation for providing a filtered and stabilized mains voltage, the installation being located between mains and consumer and comprising a circuit configuration on the series voltage regulation principle, characterized in that a voltage- stabilized, ideal mains voltage equivalent is produced in-phase with the mains voltage and applied between a first mains conductor (N) and the input terminals of two parallel operating, d. c. voltage supplied, push-pull complementary transistor circuits which are supplied from the same mains and whose supply neutral points are connected to a second mains conductor (P) and with their transistor outputs to a corresponding second conductor of the consumer (P1), the first complementary circuit (3, 4) operating continuously and with low loss with a low supply voltage for correcting small disturbances, and the second complementary circuit (15, 16) with a higher supply voltage, by means of a displacement of the characteristic curve to a higher value of gate threshold voltage, operating only whilst the first complementary circuit is saturated, and where series diodes (7, 8) are provided in the supply leads of the first complementary circuit for the avoidance of reverse currents.

2. Installation according to claim 1, characterized in that the d. c. voltage supplies for the complementary circuits are capacitor supported and that the charging voltage of capacitors (5, 6) of the first complementary circuit is between 5 and 25 % of the mains voltage amplitude and that of capacitors (17, 18) of the second complementary circuit is up to 200 % of the mains voltage amplitude.

3. Installation according to claim 1, characterized in that the transistors used are n- and p-channel fieldeffect transistors.

4. Installation according to claim 1, characterized in that the ideal mains voltage equivalent is transient amplitude stabilized and steadily adjusted to the mains voltage with a time constant of between 10 msec and 2 sec.

5. Installation according to claim 4, characterized in that the ideal mains voltage equivalent is produced in a damped parallel-resonant circuit (12) which is matched to mains frequency and whose inductance is transformer excited from the mains via an adjustable resistor (13) such that the voltage at the resonant circuit is equivalent to the fundamental component of the mains voltage.

6. Installation according to claim 5, characterized in that on falling below a minimum mains voltage, the transformer excitation of the parallel-resonant circuit (12) is automatically switched from the second mains conductor (P) to the corresponding second conductor of the consumer (P1).

7. Installation according to claim 1, characterized in that the mains source impedance is dynamically reduced with a low inductance capacitor (26) connected in parallel to the mains at the input of the installation.

8. Installation according to claim 1, characterized in that on exceeding the minimum voltage limit a minimum voltage monitor (22) monitoring the mains voltage, with a first time delay opens a first switch (1) which short-circuits the complementary circuits, and immediately thereafter, with a second switch (2), switches over the transistor input terminals from mains to ideal mains voltage without interruption, and that on falling below the minimum voltage limit, the minimum voltage monitor (22), with a second time delay corresponding to the possible voltage backup time of the installation, closes the second switch (2) and immediately thereafter, also closes the first switch (1).

9. Installation - according to claim 8, characterized in that a minimum current monitor in the mains supply line, switches off the installation by closing switches (1, 2), when the minimum natural current requirements of the installation are fallen below, whereby a high impedance ballast resistor across the input or output terminals of the installation ensures minimum load current in the event of no consumer being connected and mains voltage failure.

10. Installation according to claim 1, characterized in that input and output side transformers are fitted which reduce the voltage level in the installation, at least one of these being an isolation transformer.

## Revendications

1. Installation pour l'établissement d'une tension de réseau filtrée et stabilisée, l'installation étant placée entre le réseau et l'appareil consommateur de courant, ses circuits étant branchés selon le principe de la régulation en série de la tension, caractérisée en ce qu'une tension de réseau idéale est générée, au potentiel stabilisé et en concordance de phase avec la tension du réseau, et branchée entre un premier conducteur (N) du réseau et les bornes de commande de deux circuits à transistors complémentaires et symétriques, alimentés en courant continu et travaillant en parallèle, dont l'alimentation se fait par le même réseau et qui sont reliés par leur alimentation médiane à un deuxième conducteur (P) du réseau et par la sortie de leur transistor à un deuxième conducteur correspondant de l'appareil consommateur de courant (P1) ; le premier circuit complémentaire (3, 4), à faible tension d'alimentation, travaille en permanence et avec peu de perte pour corriger les petites perturbations tandis que le deuxième circuit complémentaire (15, 16), dont la tension d'alimentation est plus haute, par un décalage de la courbe d'entrée en direction d'une plus grande valeur de la tension de seuil, entre en action uniquement tant que le premier circuit complémentaire est surexcité, des diodes étant branchées en série (7, 8) dans les conducteurs d'alimentation du premier circuit complémentaire pour éviter des courants inversés.

2. Installation selon la revendication 1, caractérisée en ce que l'alimentation en courant continu des circuits complémentaires est supportée par des condensateurs et que la tension de charge des condensateurs (5, 6) du premier circuit complémentaire se situe entre 5 % et 25 % de l'amplitude de la tension du réseau tandis que la tension de charge des condensateurs (17, 18) du deuxième circuit complémentaire atteint 200% de l'amplitude de la tension du réseau.

3. Installation selon la revendication 1, caractérisée en ce qu'il utilise des transistors à effet de champ et à canal n et p.

4. Installation selon la revendication 1, caractérisée en ce que la tension de réseau idéale a une amplitude transitoirement stabilisée et suit en permanence la tension du réseau avec une constante de temps entre 10 msec et 2 sec.

5. Installation selon la revendication 4, caractérisée en ce que la tension de réseau idéale est produite par un circuit résonant parallèle amorti (12) accordé à la fréquence du réseau et dont l'inductance est excitée par transformation à partir du réseau par une résistance réglable (13) de façon que la tension dans le circuit résonant soit égale à la portion de l'oscillation de base de la tension du réseau.

6. Installation selon la revendication 5, caractérisée en ce que, si la tension du réseau n'atteint pas un minimum donné, l'excitation avec transformation du circuit résonant parallèle (12) commute automatiquement du deuxième conducteur du réseau (P) sur le deuxième conducteur correspondant de l'appareil consommateur (Pi).

7. Installation selon la revendication 1, caractérisée en ce qu'un condensateur à faible inductance branché à l'entrée de l'installation parallèlement au réseau (26) assure la réduction dynamique de l'impédance de source du réseau.

8. Installation selon la revendication 1, caractérisée en ce que, si la tension du réseau dépasse le minimum donné, un contrôleur de tension minimale (22) ouvre, avec un premier retard, un premier interrupteur (1) qui met en court-circuit les circuits complémentaires puis, immédiatement après, actionne un deuxième interrupteur (2) qui fait commuter sans coupure les bornes de commande des transistors de la tension de réseau sur la tension de réseau idéale et que, si la tension du réseau n'atteint pas le minimum donné, le contrôleur de tension minimale (22) ferme, avec un deuxième retard correspondant au temps pendant lequel l'installation peut soutenir la tension, le deuxième interrupteur (2) puis, immédiatement après, ferme le premier interrupteur (1).

9. Installation selon la revendication 8, caractérisée en ce qu'un contrôleur de courant minimal placé sur le conducteur d'arrivée du réseau coupe l'installation en fermant les interrupteurs (1, 2) lorsque le courant minimum pour son propre fonctionnement n'est pas atteint, une résistance de charge à valeur ohmique élevée fournit un courant de charge minimal par les bornes d'entrée ou de sortie en cas d'aucun appareil électrique n'est branché sur l'installation et de coupure de tension du réseau.

10. Installation selon la revendication 1, caractérisée en ce que des transformateurs sont insérés à l'entrée et à la sortie pour abaisser le niveau de la tension dans l'installation, l'un des transformateurs au moins étant conçu comme transformateur d'isolation.
